# EUROPÄISCHE PATENTSCHRIFT

(11) **EP 1 614 045 B1**
(45) Veröffentlichungstag und Bekanntmachung des Hinweises auf die Patenterteilung: **09.05.2007**
(21) Anmeldenummer: 04724972.7
(22) Anmeldetag: 01.04.2004
(51) Int. Cl.: G06F 12/06, F15B 13/00, F15B 21/08

(54) **ELEKTRISCH GESTEUERTES BET TIGUNGSELEMENT AN EINER MASCHINE**
ELECTRICALLY CONTROLLED ACTUATING ELEMENT ON A MACHINE
ELEMENT D'ACTIONNEMENT A COMMANDE ELECTRIQUE POUR UNE MACHINE

(30) Priorität: 04.04.2003 DE 10315752
(43) Veröffentlichungstag der Anmeldung: 11.01.2006
(73) Patentinhaber: Tiefenbach Control Systems GmbH, 45136 Essen (DE)
(72) Erfinder: KUSSEL, Willi, 59368 Werne (DE)
(74) Vertreter: Pfingsten, Dieter
(86) Internationale Anmeldenummer: PCT/DE2004/000676
(87) Internationale Veröffentlichungsnummer: WO 2004/092959

(56) Entgegenhaltungen:
- EP-A- 0 487 173
- EP-A- 1 229 451
- WO-A-01/36085
- WO-A-02/065221
- DE-A- 19 840 597
- DE-U- 29 604 125
- US-A- 6 053 198

## Beschreibung

Die Erfindung betrifft ein elektrisch gesteuertes Betätigungselement an einer Maschine nach dem Oberbegriff des Anspruch 1.

Als derartige Betätigungselemente werden z.B. hydraulische, elektrohydraulische oder pneumatische Ventile, Elektromagnete oder Aktuatoren angesehen. Als Maschinen, die durch Ventile betätigt werden sind z.B. Zylinder - Kolbeneinheiten oder Motoren anzusehen.

Als Teilsteuerung kommt z.B. die der Maschine zugeordnete, einer Zentralsteuerung untergeordnete Steuerung in betracht, insbesondere bei Magnet - betätigten Ventilen die Magnetsteuerung.

Durch die EP 1 229 451 A1 (VALEO) sind Betätigungselemente nach dem Oberbegriff des Anspruch 1 bekannt. Hierbeiwerden an dem Montageplatz von so genannten Peripheriegeräten eine physische Adresse in Gestalt von Stiften, welche in bestimmten Mustern angeordnet sind, vorgesehen. Die Anordnung der Stifte stellt den Adressencode für den Montageplatz dar. Mittels eines Verbindungselementes, welches mehrere elektrische Leiter beinhaltet, wird das Peripheriegerät mit der physischen Adresse verbunden und dabei die Leiter unterbrochen, welche an der Stelle eines Stiftes liegen. Es wird nunmehr die Leitung oder Unterbrechung der entsprechenden elektrischen Leiter festgestellt und daraus die Adresse abgelesen. Die vorgeschlagene mechanische Adressierung des Montageplatzes ist im Falle eines jeden Peripheriegerätes nur einmal verwendbar und versagt, wenn Peripheriegeräte z.B. zum Zwecke der Reparatur, Reinigung oder Überholung zeitweilig entfernt werden oder gegen gebrauchte und überholte Geräte ausgetauscht werden.

Im Bergbau bei dem Strebausbau werden derartige Betätigungselemente häufig in größerer Stückzahl angewandt, um eine entsprechende Anzahl von Maschinen, z. B. mehrerer identischer hydraulischer Zylinder-Kolbeneinheiten einer Vielzahl identischer Ausbaugeräte anzusteuern, um die Ausbaueinheiten zur Ausführung ihrer Funktion, insbesondere des Rauben, Schreitens, Setzen und Abstützen zu betätigen.

Dabei ist es zweckmäßig, die elektrischen Teilsteuerungen, die an jedem Betätigungselement, z.B. an jedem Ventil angebracht sind und in diesem Falle mindestens aus einem Elektromagnet bestehen, seriell, d.h. durch ein gemeinsames Kabel mit der Zentralsteuerung zu verbinden. Voraussetzung ist hierfür jedoch, daß die einzelnen Funktions- und / oder Kontrollbefehle stets mit einer Codierung abgesandt werden, welche von der angesprochenen Teilsteuerung erkannt wird, so daß nur diejenige Teilsteuerung anspricht, in welcher eine übereinstimmende Codierung gespeichert ist.

Das bedeutet, daß nach der mechanischen Installation eines Betätigungselements, z.B. Ventils an einer bestimmten Maschine der jeweiligen Teilsteuereinheit eine bestimmte Codierung eingespeichert werden muss und daß in der Zentralsteuerung die Codierungen sämtlicher Ventile derart eingespeichert werden, daß die dem jeweiligen Ventil aufzugebenden Funktions- und/oder Kontrollbefehle nur mit der zugeordneten Codierung seriell abgeschickt werden. Es muss hierzu also sowohl in den einzelnen Teilsteuereinheiten als auch in der Zentralsteuerung eine Programmierung stattfinden, die nur durch Fachleute geschehen kann und die bei komplexen Anlagen mit einer Vielzahl von Maschinen und Funktionen sehr viel Zeit, Können und Umsicht erfordert.

Durch die Betätigungselemente der EP 1 229 451 A1 wäre es zwar möglich, zumindest einen der zuvor geschilderten Arbeitsschritte zu vermeiden und hierdurch die Erstmontage der Betätigungselemente, z.B. Ventile an ihrer jeweiligen Maschine und die Zuordnung ihrer Teilsteuereinrichtung zu der Zentralsteuereinrichtung sicherer zu machen, jedoch würde bei der Montage das Bündel der Leitungen durch die Stifte des ersten Montageplatzes im Sinne einer bestimmten Codierung unterbrochenen, so dass nunmehr die weitere automatische Codierung nicht mehr möglich ist.

Aufgabe der Erfindung ist es daher, die aufgezeigten Vorteile auch bei der zeitweiligen Entfernung oder dem Austausch der Betätigungselemente zu erzielen.

Die Lösung ergibt sich aus Anspruch 1.

Es ist ersichtlich, daß die Verteilung der Schalter und der Schließelemente auf Befestigungsflansch und Maschinenflansch auch umgekehrt werden kann, wenn dies zur Zuordnung von Ventil und Maschine zweckmäßig erscheint Die Stromkreise liegen ständig und sämtlichst an einer Spannungsquelle, z.B. der Spannung der Steuerstromversorgung an.

Als Schließelemente werden vorzugsweise Magnete verwandt werden, welche ein stark gerichtetes Magnetfeld haben, um Streuung zur Seite zu vermeiden und eine eindeutige Zuordnung der Schließelemente an vorgegebenen Markierungsstellen des geometrischen Musters zu gewährleisten. Insbesondere kann es sich dabei um Topfmagnete handeln, bei denen ein zentraler magnetischer, permanentmagnetischer Kern von einer magnetischen Isolierschicht und sodann einem magnetisch nicht leitenden Topf umgeben wird.

Bei Anordnung eines Magneten an einer Markierungsstelle müssen so viele Markierungsstellen in dem geometrischen Muster potentiell vorgegeben werden, daß jedes der Ventile ausreichend charakterisiert werden kann. Dadurch daß in einem vorgegebenen geometrischen Muster mit einer Vielzahl von Markierungsstellen jeweils zwei oder mehr Markierungsstellen mit Magneten besetzt werden, lässt sich die zur Verfügung stehende Zahl möglicher Auswahlen von Markierungsstellen steigern zu der Summe der Anzahl von potentiellen Markierungsstellen. Wenn also z.B. 8 Reedschalter in dem Befestigungsflansch angeordnet werden und in dem Maschinenflansch zwei Markierungsstellen durch Magnete besetzt sind, so können 28 unterschiedliche Kombinationen hergestellt und z.B. als Zahlen ausgedrückt werden.

In einer bevorzugten Weiterbildung wird jedoch vorgesehen, daß das geometrische Muster in zwei oder mehr Teilmuster unterteilt wird, wobei jedes Teilmuster unabhängig von dem anderen Teilmuster mit jeweils einer oder mehreren Markierungsstellen belegt wird. In diesem Falle ist bei Belegung jedes Teilmusters mit einer Markierungsstelle die Anzahl der zu charakterisierenden Ventile gleich dem Produkt der potentiellen Markierungsstellen eines jeden Teilmusters. Wenn also z.B. 8 Reedschalter in jedem der Teilmuster des Befestigungsflansches angeordnet werden und in jedem Teilmuster eine Markierungsstelle durch Magnete besetzt wird, so können 64 unterschiedliche Kombinationen hergestellt und z.B. als Zahlen ausgedrückt werden

In einer Weiterbildung, die insbesondere dann vorteilhaft ist, wenn derartige Maschinen wie z.B. hydraulische Geräte erst nachträglich einer bestimmten Funktion zugewiesen werden, ist vorgesehen, daß in dem Maschinenflansch ein, vorzugsweise zwei Träger angeordnet sind, in denen jeweils ein Magnet untergebracht ist Die Träger sind relativ zu dem Flansch derart verstellbar, daß die Magnete in auszuwählenden Markierungsstellen des vorgegebenen geometrischen Musters platziert werden können. Hierdurch kann die

Codierung des zu montierenden Betätigungselementes, z.B. Ventils nachträglich eingestellt werden. Die Träger sind vorzugsweise als drehbare Scheiben ausgebildet, die in Ebenen nahe und parallel zu der Flanschebene angeordnet sind, wobei vorzugsweise die Drehstellung der Scheibe durch Einrastung in verschiedenen Stellungen, welche jeweils einer Stelle des geometrischen Musters entsprechen, feststellbar sind. In diesem Falle werden selbstverständlich auch die elektrischen Reedkontakte in den Befestigungsflansch auf einem Kreis angeordnet, welcher dem Drehkreis der Magnete entspricht Generell ist hinzuzufügen, daß das geometrische Muster für die Anordnung der Schalter beliebig ist; es kann sich z. B. um eine Linie oder einen geschlossenen Kreis in vorgegebener Teilung handeln.

In der Zeichnung ist schematisch eine Flanschverbindung für eine Maschine und ein Betätigungselement dargestellt Als Maschine ist eine Zylinder - Kolbeneinheit 1 dargestellt, die einen Maschinenflansch 2 besitzt An diesen ist als Betätigungselement ein Magnet - gesteuertes hydraulisches Ventil 3 mit Befestigungsflansch 4 anflanschbar. Es sei erwähnt, daß die beiden Flansche in der Zeichenebene dargestellt sind, in der Flanschverbindung jedoch auf einander liegen. Der Magnet 5 des Ventils 3 wird durch eine Teilsteuereinrichtung 6 und diese durch eine nicht dargestellte Zentralsteuereinrichtung angesteuert. In den Befestigungsflansch sind eingebettet die Schalter 7.1 bis 7.8 und 8.1 bis 8.8, und zwar jeweils 8 Stück angeordnet auf jeweils einem der Kreise 9 und 10. Die Schalter liegen nahe der Verbindungsebene des Flansches 4.Jeder der Schalter 7 und 8 liegt in einem Stromkreis, der mit der Teilsteuereinrichtung verbunden ist. Wenn einer der Schalter 7.1 ff und 8.1 ff geschlossen ist, wird in der Teilsteuereinrichtung der Strom des entsprechenden Stromkreises registriert. In einem Speicher 11 der Teilsteuereinrichtung sind alle möglichen Kombinationen der Stromkreise mit Schaltern 7.1 ff. und 8.1 ff gespeichert. In einer Vergleichoperation werden diese Kombinationen mit der anstehenden Kombination von geschlossenen Schaltern verglichen und die übereinstimmende Kombination aufgerufen. Für jede der Kombinationen ist jeweils ein bestimmtes Codewort in dem Speicher hinterlegt. Dasjenige Codewort wird aktiviert, dessen Kombination aufgerufen ist. Das Codewort muß der Teilsteuereinrichtung eingegeben werden, wenn die Teilsteuereinrichtung einen bestimmten Funktionsbefehl oder Kontrollbefehl ausführen soll. Das Codewort kann z.B. in der Zentralsteuereinrichtung hinterlegt und automatisch gesendet werden, wenn über die Zentralsteuereinrichtung ein Befehl für diese Teilsteuereinrichtung bzw. das zugeordnete Ventil eingegeben wird.

In die Verbindungsebene des Maschinenflansches 2 liegen als Träger 12 und 13 zwei Scheiben, in zusammen gebautem Zustand konzentrisch zu den Kreisen 9 bzw.10 des Maschinenflansches 4 drehbar, jedoch durch Rasten in einer von 8 Positionen 17.1 bis 17.8 bzw. 18.1 bis 18.8 feststellbar. Auf jeder der Scheiben ist auf einem Kreis, der in zusammen gebautem Zustand kongruent zu den Kreisen 9 bzw. 10 des Maschinenftansches 4 ist, jeweils ein Schließelement angeordnet derart, daß es in einer der Raststellungen in zusammen gebautem Zustand mit einem der Schalter 7.1 ff bzw. 8.1 ff zusammenwirkt und den betreffenden Stromkreis schließt.

Es können nun z.B. in einem Streb sämtliche Zylinder - Kolbeneinheiten eines Ausbaugestells und die zugeordneten Ventile und die zugeordneten Ventilsteuerungen identisch aufgebaut bzw. programmiert werden. Bei der Montage der Zylinder - Kolbeneinheit wird durch die Scheiben 12 und 13 eine bestimmte Position von Schließelementen eingestellt. Die Kombination dieser Position ist charakteristisch für die Lage und Funktion der Zylinder -

Kolbeneinheit in dem Ausbaugestell. Durch Montage des Ventils wird nunmehr eine charakteristische Kombination von Schaltern 7.1ff bzw. 8.1 ff geschlossen und dadurch in der Teilsteuereinrichtung dem Ventils ein bestimmtes Codewort zugeordnet. Dieses Codewort ist auch in der Zentralsteuereinrichtung diesem Ventil bzw. dieser Zylinder - Kolbeneinheit zugeordnet. Wenn dann von der Zentratsteuereinrichtung aus ein bestimmter Befehl an diese Zylinder - Kolbeneinheit gegeben werden soll, wird automatisch das Codewort aufgerufen und damit das eingegebene Befehlssignal an die zugeordnete Teilsteuereinrichtung weitergeleitet.

### Bezugszeichen

- 1.: Maschine, Zylinder - Kolbeneinheit 1
- 2.: Maschinenflansch 2
- 3.: Betätigungselement, Magnet - gesteuertes hydraulisches Ventil 3
- 4.: Befestigungsflansch 4
- 5.: Magnet 5
- 6.: Teilsteuereinrichtung 6
- 7.: Reedkontakte, Schalter 7.1 bis 7.8
- 8.: Reedkontakte, Schalter 8.1 bis 8.8
- 9.: Kreis 9
- 10.: Kreis10.
- 11.: Speicher 11
- 12.: Träger 12 Scheibe
- 13.: Träger 13 Scheibe

## Patentansprüche

1. Elektrisch gesteuertes Betätigungselement (1) an einer Maschine
mit einer Flanschverbindung, bestehend aus Befestigungsflansch(4) und Maschinenflansch (2) zur Verbindung von Betätigungselement und Maschine und
mit einer elektrischen Teilsteuereinrichtung (6),
wobei in dem Befestigungsflansch(4) eine Vielzahl elektrischer Schalter (7.1 bis 7.8; 8.1 bis 8.8) in einem vorgegebenen geometrischen Muster eingebettet ist,
und jeder Schalter in einem mit der Teilsteuereinrichtung (6),verbundenen Stromkreis liegt,
und in dem Maschinenflansch (2) an einigen Markierungsstellen des geometrischen Musters Schließelemente (5) in einer für die jeweilige Maschine (1) charakteristischen und dieser zugeordneten geometrischen Anordnung angebracht sind, derart
daß bei bestehender Flanschverbindung durch die Schließelemente die an den jeweiligen Markierungsstellen liegenden Schalter betätigbar sind, **dadurch gekennzeichnet, dass**
die Schalter (7.1 bis 7.8; 8.1 bis 8.8) Reed - Kontakte und die Schließelemente Magnete (5) sind.

2. Betätigungselement nach Anspruch 1
**dadurch gekennzeichnet, daß**
**die Schließelemente (5) Permanent-Magnete, insbesondere Permanent-**Magnete mit stark gebündeltem Magnetfeld sind.

3. Betätigungselement nach Anspruch 1,
**dadurch gekennzeichnet, daß**
das geometrische Muster in mehrere Teilmuster unterteilt wird und daß Magnete jeweils an einer oder mehreren Stellen eines jeden Teilmusters angeordnet sind.

4. Betätigungselement nach Anspruch 1,
**dadurch gekennzeichnet, daß**
die Teilsteuereinrichtung (6) jeder Maschine (1) mit einem Speicher (11) ausgerüstet ist, in welchem die der jeweiligen Maschine charakteristische und zugeordnete geometrische Anordnung der Magnete (5) gespeichert sind.

5. Betätigungselement nach Anspruch 1,
**dadurch gekennzeichnet, daß**
in einer zentralen Steuereinheit für das vorgegebene geometrische Muster alle vorgegebenen Auswahlen von Markierungsstellen gespeichert und jeweils einem Betätigungselement (3) zugeordnet sind.

6. Betätigungselement nach Anspruch 1,
**dadurch gekennzeichnet, daß**
die Steuerung aus den mit jedem der Betätigungselemente (3) verbundenen Teilsteuereinrichtung (6) und einer Zentralsteuereinrichtung besteht, welche seriell mit den Teilsteuereinrichtungen verbunden ist,
daß die jeweilige geometrische Anordnung von Markierungsstellen an die Zentralsteuerung oder eine hierdurch abgeleiteten Codierung des jeweiligen Ventils gemeldet und gespeichert wird und
daß die Betätigungsbefehle von der Zentralsteuerung jeweils mit der jeweiligen Anordnung der Markierungsstellen und/ oder der daraus abgeleiteten Codierung des angesprochenen Ventils seriell an alle Teilsteuereinrichtungen (6) versendbar sind, und
daß nur diejenige Teilsteuereinrichtung die Befehle zur Betätigung des ihr zugeordneten Betätigungselements (3) umsetzt, welche die übersandte Anordnung der Markierungsstellen aufweist oder in welcher die daraus abgeleiteten Codierung gespeichert ist.

## Claims

1. Electrically controlled actuating element (1) on a machine with a flange connection consisting of a mounting flange (4) and a machine flange (2) for interconnecting the actuating element and the machine, and with an electric control subsystem (6), wherein a plurality of electric switches (7.1 to 7.8; 8.1 to 8.8) is embedded in the mounting flange (4) in a predetermined geometric pattern, and each switch is arranged in an electric circuit that connects to the control subsystem (6), and in the machine flange (2) some marking points of the geometric pattern (5) mount closing elements (5) in a geometric arrangement that is characteristic of the respective machine (1) and assigned thereto, such that in an existing flange connection, the switches arranged in the respective marking points can be actuated by the closing elements, **characterized in that** the switches (7.1 to 7.8; 8.1 to 8.8) are reed contacts and the closing elements are magnets (5) .

2. Actuating element of claim 1, **characterized in that** the closing elements (5) are permanent magnets, in particular permanent magnets with a highly directional magnetic field.

3. Actuating element of claim 1, **characterized in that** the geometric pattern is subdivided into a plurality of subpatterns, and that magnets are arranged respectively in one or more points of each subpattern.

4. Actuating element of claim 1, **characterized in that** the control subsystem (6) of each machine (1) is equipped with a memory (11), which stores the geometric arrangement of the magnets (5) that is characteristic of and assigned to the respective machine.

5. Actuating element of claim 1, **characterized in that** all predetermined selections of marking points for the predetermined geometric pattern are stored in a central control unit and associated to respectively one actuating element (3).

6. Actuating element of claim 1, **characterized in that** the control comprises the control subsystem (6) connected to each of the actuating elements (3) and a central control system, which is serially connected to the control subsystems, **in that** the respective geometric arrangement of marking points or a coding of the respective valve derived therefrom is signaled to the central control system and stored, and **in that** the actuation commands can be transmitted in series from the central control system to all control subsystems (6), each with the respective arrangement of the marking points and/or the coding of the addressed valve derived therefrom, and **in that** only that control subsystem converts the commands for actuating the actuating element (3) associated to it, which has the transmitted arrangement of marking points, or in which the coding derived therefrom is stored.

## Revendications

1. Elément d'actionnement (1) commandé électriquement sur une machine avec un raccordement à bride, constitué par une bride de montage (4) et une bride de machine (2) pour raccorder l'élément d'actionnement et la machine et avec un sous-système de commande électrique (6), une pluralité de commutateurs électriques (7.1 1 à 7.8 ; 8.1 à 8.8) étant montés selon un motif géométrique prédéterminée dans la bride de montage (4), et chaque commutateur étant agencé dans un circuit électrique raccordé au sous-système de commande (6), et dans la bride de machine (2), des éléments de fermeture (5) sont agencés sur quelques repères du motif géométrique selon un agencement géométrique qui est caractéristique à la machine respective (1) et qui est associé à celle-ci, de telle sorte qu'avec le raccordement à bride existant au moyen des éléments de fermeture, on peut actionner les commutateurs se trouvant sur les repères respectifs, **caractérisé en ce que** les commutateurs (7.1 à 7.8 ; 8.1 à 8.8) sont des contacts Reed et **en ce que** les éléments de fermeture (5) sont des aimants.

2. Elément d'actionnement selon la revendication 1, **caractérisé en ce que** les éléments de fermeture (5) sont des aimants permanents, notamment des aimants permanents ayant un champ magnétique fortement concentré.

3. Elément d'actionnement selon la revendication 1, **caractérisé en ce que** le motif géométrique est partagé en plusieurs sous-motifs et **en ce que** les aimants sont agencés respectivement en un ou plusieurs points de chaque sous-motif.

4. Elément d'actionnement selon la revendication 1, **caractérisé en ce que** le sous-système de commande (6) de chaque machine (1) est doté d'une mémoire (11) dans laquelle on mémorise l'agencement géométrique des aimants (5) qui est caractéristique à la machine respective et qui est associé à celle-ci.

5. Elément d'actionnement selon la revendication 1, **caractérisé en ce que**, dans une unité de commande centralisée pour le motif géométrique prédéterminé, tous les choix prédéterminés de repères sont mémorisés et respectivement associés à un élément d'actionnement (3).

6. Elément d'actionnement selon la revendication 1, **caractérisé en ce que** la commande est constituée par le sous-système de commande (6) raccordé à chacun des éléments d'actionnement (3) et par un système de commande centralisée, lequel est raccordé en série aux sous-systèmes de commande, **en ce que** l'agencement géométrique respectif de repères sur la commande centralisée ou un codage qui en dérive de la soupape respective est signalé et mémorisé et **en ce que** les instructions d'actionnement de la commande centralisée respectivement avec l'agencement respectif des repères et/ou du codage qui en dérive de la soupape sollicitée peuvent être transmises en série à tous les sous-systèmes de commande (6), et **en ce que** seul chaque sous-système de commande convertit les instructions pour actionner l'élément d'actionnement (3) qui lui est associé, lequel présente l'agencement des repères transmis ou dans lequel est mémorisé le codage qui en dérive.
